# DEMANDE DE BREVET EUROPEEN

(11) **EP 1 457 952 A1**
(43) Date de publication de la demande: **15.09.2004**
(21) Numéro de dépôt: 04290691.7
(22) Date de dépôt: 12.03.2004
(51) Int. Cl.: G09F 3/20

(54) **Dispositif monobloc inclinable de présentation d'informations dans un point de vente**

(30) Priorité: 14.03.2003 FR 0303283
(71) Demandeur: DRIVER, 95100 Argenteuil (FR)
(72) Inventeur: Bernard, Patrice, 92210 Saint Cloud (FR); Ecran, Philippe, 92400 Courbevoie (FR); Rolle, Philippe, 6010 Meru (FR)
(74) Mandataire: Le Forestier, Eric

(57) **Abrégé**

L'invention concerne un dispositif monobloc de présentation d'informations de type affichette de signalétique dans des points de vente comprenant une partie support (3) servant de pièce d'attache pour la fixation amovible d'affichettes, une partie montage (2) pour permettre le montage dudit dispositif (1) sur la face avant d'une étagère ou sur un profilé de type porte étiquettes monté sur la face avant d'une étagère d'un point de vente, la partie support (3) étant reliée à la partie montage (2) via une première charnière souple (5) de manière adaptée pour autoriser le pivotement vers le haut de ladite partie support (3) vis-à-vis de ladite partie montage (2), ledit dispositif étant caractérisé en ce qu'il comprend en outre un bras articulé (4) reliée à ladite partie montage (2) via une seconde charnière souple (6) de manière adaptée pour autoriser le pivotement vers le bas dudit bras articulé (4) vis-à-vis de ladite partie montage (2) et permettre audit bras articulé (4) de venir maintenir la partie support (3) écartée de la partie montage (2) par pivotement en stabilisant de la sorte l'inclinaison de ladite partie support (3) vis-à-vis de ladite partie montage (2).

## Description

L'invention concerne un dispositif d'affichage et de présentation d'informations de type affichette pour l'habillage des points de vente. L'invention concerne plus particulièrement un dispositif support de panneaux de signalétique destiné à être monté sur une étagère de magasin.

Afin d'attirer l'attention des consommateurs sur un article particulier, il est connu de disposer à l'extrémité des étagères d'un magasin des affichettes ou des panonceaux qui s'étendent sensiblement perpendiculairement au rayon du magasin, au niveau du secteur où ledit article peut être trouvé, pour capter directement le regard d'un consommateur se déplaçant le long dudit rayon du magasin.

De tels affichettes ou panonceaux, ainsi que leurs supports doivent être particulièrement frappants pour avoir une influence forte sur l'impression qu'un client se forme du magasin et des marchandises qui y sont disposées sur les étagères.

On utilise classiquement des dispositifs de signalétique comportant une partie support servant de pièce d'attache pour la fixation détachable d'affichettes ou de panonceaux et une partie montage adaptée pour permettre par exemple le montage dudit dispositif de signalétique sur la face avant d'une étagère ou sur un profilé de type porte étiquettes monté sur la face avant d'une étagère de magasin. Un consommateur se déplaçant le long d'un rayon et visualisant ainsi une affichette est alors averti de la présence d'un article particulier dans l'étagère du magasin au niveau de ladite affichette.

Lesdites parties support et montage sont liées solidement l'une à l'autre et l'affichette forme avec l'étagère un angle fixe généralement sensiblement égal à 90°.

L'angle entre lesdites parties support et montage ne peut cependant être adapté pour renforcer ou tout du moins modifier l'effet visuel d'une telle affichette. Et lorsque les étagères sur lesquelles un tel dispositif de signalétique est disposé sont inclinées, une affichette fixée à l'aide d'un tel dispositif est donc inclinée de la même façon et l'effet visuel est alors particulièrement mauvais.

Des dispositifs de signalétique ont été cependant été conçus pour permettre d'établir un angle d'inclinaison modulable entre lesdites parties support et montage. De telle sorte, une affichette fixée à l'aide d'un tel dispositif peut être inclinée selon l'angle d'inclinaison désiré. Une telle affichette peut ainsi notamment être correctement visualisée par un consommateur se déplaçant dans un rayon d'un magasin malgré l'éventuelle inclinaison de l'étagère sur laquelle le dispositif est installé.

De tels dispositifs sont cependant constitués de différentes pièces. Il en résulte une complexité de réalisation et d'installation dont le coût associé peut être important. Les différentes pièces doivent par exemple être nécessairement montées entre elles préalablement à l'utilisation. Le temps nécessaire pour installer un tel dispositif de signalétique sur la face avant d'une étagère ou sur un profilé de type porte étiquettes monté sur la face avant d'une étagère de magasin se trouve donc augmenté. Et le temps d'installation est multiplié par le nombre de dispositifs à installer, ce qui peut être critique lorsque l'ensemble des étagères d'un magasin (notamment un magasin de type supermarché ou hypermarché) est à équiper.

Un but de l'invention est de disposer d'un dispositif de signalétique pour l'habillage des points de vente disposant d'un angle d'inclinaison modulable entre les parties support et montage et dont la complexité de réalisation et d'installation ainsi que le coût sont réduits.

Un autre but de l'invention est de disposer d'un dispositif de signalétique ne présentant pas les inconvénients précités adapté à l'inclinaison des étagères ou des profilés de type porte étiquettes montés sur la face avant d'une étagère pour permettre un affichage adéquat d'informations.

A cet effet, l'invention propose un dispositif monobloc de présentation d'informations de type affichette de signalétique dans des points de vente comprenant une partie support servant de pièce d'attache pour la fixation amovible d'affichettes, une partie montage pour permettre le montage dudit dispositif sur la face avant d'une étagère ou sur un profilé de type porte étiquettes monté sur la face avant d'une étagère d'un point de vente, la partie support étant reliée à la partie montage via une première charnière souple de manière adaptée pour autoriser le pivotement vers le haut de ladite partie support vis-à-vis de ladite partie montage, ledit dispositif étant caractérisé en ce qu'il comprend en outre un bras articulé reliée à ladite partie montage via une seconde charnière souple de manière adaptée pour autoriser le pivotement vers le bas dudit bras articulé vis-à-vis de ladite partie montage et permettre audit bras articulé de venir maintenir la partie support écartée de la partie montage par pivotement en stabilisant de la sorte l'inclinaison de ladite partie support vis-à-vis de ladite partie montage.

De telle sorte, le dispositif monobloc objet de l'invention permet le pivotement de la partie support vis-à-vis de la partie montage, lesdites parties support et montage ne formant qu'une seule et même pièce. L'angle d'inclinaison par rapport à la normale d'une affichette disposée sur la partie support peut ainsi être adapté en particulier lorsque la face avant de l'étagère ou le profilé de type porte étiquettes sur lequel le dispositif objet de l'invention est disposé est incliné.

D'autres aspects préférés du dispositif objet de l'invention sont les suivants :
- la partie support comporte du côté correspondant à la partie montage au moins une rainure adaptée pour accueillir l'extrémité du bras articulé du côté opposé à la charnière souple ;
- l'extrémité du bras articulé est logée solidement dans une rainure pour maintenir efficacement la partie support dans une position d'inclinaison donnée vis-à-vis de la partie montage ;
- l'extrémité du bras articulé est de section sensiblement cylindrique ;
- la rainure est disposée sur la partie support de manière adaptée pour définir un angle d'inclinaison donné de ladite partie support vis-à-vis de la partie montage ;
- l'inclinaison de la partie support est modulable en délogeant l'extrémité du bras articulé de la rainure dans laquelle elle est accueillie et en venant faire se loger ladite extrémité du bras articulé dans une autre rainure ;
- la partie support n'est pas inclinée lorsque le bras articulé est replié entre les parties support et montage de sorte qu'il ne vient pas maintenir la partie support dans une position où elle est écartée de la partie montage ;
- au moins une des portions latérales dudit bras articulé dispose d'une sur largeur adaptée pour faciliter la manipulation dudit bras ;
- la partie support comporte deux rainures adaptées pour que l'inclinaison de la partie support puisse être maintenue respectivement à 20° ou 30° ;
- le dispositif objet de l'invention est réalisé en matière plastique de type plastique polycarbonate ;

D'autres caractéristiques, buts et avantages de l'invention apparaîtront à la lecture de la description détaillée qui va suivre, et au regard des dessins annexés, donnés à titre d'exemples non limitatifs et sur lesquels :
- la figure 1 représente une vue de côté du dispositif objet de l'invention, la partie support étant réalisée selon un premier mode de réalisation de la partie support ;
- la figure 2 représente une vue de côté du dispositif objet de l'invention, la partie support étant réalisée selon un deuxième mode de réalisation de la partie support ;
- la figure 3 représente une vue de côté du dispositif objet de l'invention, la partie support étant réalisée selon un troisième mode de réalisation de la partie support ;
- la figure 4 représente une vue en perspective du dispositif objet de l'invention, la partie montage étant réalisée selon un premier mode de réalisation de la partie montage ;
- la figure 5 représente une vue en perspective du dispositif objet de l'invention, la partie montage étant réalisée selon un autre mode de réalisation de la partie montage.

Comme cela est représenté sur la figure 1 (et respectivement sur les figures 2 et 3), le dispositif 1 objet de l'invention n'est constitué que d'une seule et même pièce comportant trois parties principales : une partie montage 2 adaptée pour permettre le montage dudit dispositif 1 de l'invention sur la face avant d'une étagère ou sur un profilé du type porte étiquettes monté sur la face avant d'une étagère, une partie support 3 (respectivement 3a, 3b) servant de pièce d'attache pour la fixation amovible d'affichettes ou de visuels portant de l'information et un bras articulé 4.

Le dispositif 1 objet de l'invention est préférentiellement réalisé en injection plastique, par exemple en polycarbonate. De manière avantageuse, le dispositif 1 est réalisé en matière transparente ce qui lui confère une certaine discrétion lorsqu'il est positionné sur les rayons d'un magasin.

Comme cela vient d'être présenté, la partie montage 2, la partie support 3 (respectivement 3a, 3b) et le bras articulé 4 sont liés pour ne constituer qu'une seule et même pièce, ladite partie montage 2 étant disposée entre ladite partie support 3 (respectivement 3a, 3b) et ledit bras articulé 4.

La portion d'extrémité supérieure de la partie montage 2 du côté opposé à la tablette sur laquelle le dispositif 1 est destiné à être monté est reliée à la partie support 3 (respectivement 3a, 3b) via une charnière souple 5 adaptée pour permettre d'écarter ladite partie support 3 (respectivement 3a, 3b) de ladite partie montage 2. Ladite charnière souple 5 définit de la sorte un axe de pivotement de ladite partie support 3 (respectivement 3a, 3b) vis-à-vis de ladite partie montage 2.

De manière similaire, la portion d'extrémité inférieure de la partie montage 2 est reliée au bras articulé 4 (respectivement 3a, 3b) via une charnière souple 6 adaptée pour permettre d'écarter ledit bras articulé 4 de ladite partie montage 2. Ladite charnière souple 6 définit de la sorte un axe de pivotement dudit bras articulé 4 vis-à-vis de ladite partie montage 2.

Ladite partie support 3 (respectivement 3a, 3b) sert de porte visuels, c'est-à-dire de pièce d'attache pour la fixation détachable d'une affichette ou équivalent. Elle est effectivement adaptée pour supporter des affichettes, étiquettes ou autres panonceaux portant de l'information et destinés à attirer par exemple l'attention du consommateur sur certains produits ou des remises.

Ladite partie support 3 (respectivement 3a, 3b) comprend une base 13 définissant une surface interne 7 du côté correspondant à la partie montage 2 et une surface externe 8 du côté correspondant au support de visuel. Et, une des portions d'extrémité de ladite base 13 de la partie support 3 (respectivement 3a, 3b) est reliée à la partie montage 2, comme cela vient d'être présenté, via la charnière souple 5.

En référence à la figure 1 illustrant un premier mode de réalisation de la partie support 3, ladite partie support 3 comporte du côté correspondant à la surface externe 8 deux panneaux de retenue 10, 11 espacés l'un de l'autre et s'étendant sensiblement perpendiculairement au plan formé par ladite base 13. L'espacement entre lesdits deux panneaux 10, 11 constitue un passage permettant de guider et d'accueillir une affichette ou équivalent. Une telle affichette ou équivalent pourra de la sorte être visualisée par un consommateur déambulant le long d'un rayon de magasin.

De manière préférentielle, le panneau de retenue 10 comprend au moins un plot biseauté 9 apte à faciliter le guidage et le logement d'une affichette ou équivalent dans ledit passage.

Selon un mode de réalisation particulier de la partie support 3, les panneaux de retenue 10, 11 disposent d'une forme arrondie et le panneau de retenue 9 est de taille réduite par rapport au panneau de retenue 10. De manière avantageuse, la panneau de retenue 11 est évidé et consiste principalement en un arceau.

Lesdits panneaux de retenue et ledit plot biseauté 9 permettent au dispositif 1 objet de l'invention de maintenir efficacement une affichette. Bien entendu une affichette ainsi insérée dans ladite partie support 3 est facilement amovible.

Les figures 2 et 3 illustrent respectivement un deuxième et un troisième mode de réalisation de la partie support 3a, 3b permettant de supporter d'autres types de visuels, notamment des visuels destinés à capter l'attention d'un consommateur se situant face à un rayon d'un magasin.

Comme cela est représenté sur la figure 2, la partie support 3a s'étend longitudinalement sur une longueur plus importante que celle de la partie montage 2. Ladite partie support 3a présente une section dont la partie inférieure présente deux portions arrondies successives sensiblement en forme de U 20, 21 définissant deux gorges attenantes et dont la partie supérieure est courbée pour que sa portion d'extrémité 22 soit sensiblement parallèle à la surface externe 8 de ladite partie support 3a. La partie support 3b de la figure 3 est quant à elle une variante de la partie support 3a de la figure 2 en ce que la partie supérieure est recourbée pour que sa portion d'extrémité 23 pointe vers la surface externe 8 de ladite partie support 3a.

Comme cela est représenté sur les figures 1, 2 et 3, le bras articulé 4 est intercalé entre les parties montage 2 et support 3. La largeur du bras articulé 4 est sensiblement la même que celle de la base 13 de la partie support 3 et/ou de celle de la partie montage 2. De manière avantageuse, ledit bras articulé 4 dispose sur chacune de ses portions latérales d'une surlargeur (référence 16 sur les vues en perspective des figures 4 et 5) adaptée pour que sa largeur soit supérieure à la largeur de ladite base 13 de la partie support 3 et/ou à la largeur de la partie montage 2. De telle sorte, la manipulation dudit bras articulé 4 est plus pratique. En effet lesdites surlageurs permettent audit bras articulé de dépasser d'entre lesdites parties montage 2 et support 3 et de telle sorte, il est plus aisé de le saisir par lesdites surlargeurs et de la manipuler. De manière préférentielle, lesdites surlargeurs consistent en des demi disques accolés auxdites portions latérales du bras articulé 4.

Le bras articulé 4 dispose du côté opposé à ladite charnière souple 6 d'une portion d'extrémité de section sensiblement cylindrique 12.

En référence à la figure 1 (respectivement figure 2, figure 3), ladite partie support 3 (respectivement 3a, 3b) comprend du côté correspondant à ladite surface interne 7 au moins une rainure permettant d'accueillir la portion d'extrémité de section sensiblement cylindrique 12 du bras articulé 4.

Ladite rainure est adaptée pour relier le bras articulé 4 à la partie support 3 (respectivement 3a, 3b), ledit bras articulé 4 étant incliné vis-à-vis de ladite partie support 3 (respectivement 3a, 3b) et maintenant ladite partie support 3 dans une position d'inclinaison correspondant à un angle d'inclinaison donné lorsque ladite portion d'extrémité 12 dudit bras 14 est logé dans ladite rainure.

De manière avantageuse, la portion d'extrémité de section sensiblement cylindrique 12 du bras articulé 4 vient se clipper dans ladite rainure de manière adaptée pour y être maintenue efficacement. Bien entendu, la portion d'extrémité 12 peut être désengagée de ladite rainure afin de séparer le bras articulé 4 de la partie support 3 (respectivement 3a, 3b).

De manière préférentielle, la partie support 3 (respectivement 3a, 3b) comprend deux rainures 14, 15. Le bras articulé pouvant venir se loger dans l'une ou l'autre desdites rainures 14, 15, le bras articulé 4 peut ainsi être incliné vis-à-vis de la partie support 3 (respectivement 3a, 3b) selon l'une ou l'autre des deux inclinaisons correspondantes.

Comme cela a déjà été présenté précédemment, du fait desdites charnières souples 5, 6, il est possible d'écarter la partie support 3 (respectivement 3a, 3b) de la partie montage 2 en faisant pivoter vers le haut ladite partie support 3 (respectivement 3a, 3b) et il est également possible d'écarter dans le même temps le bras articulé 4 de ladite partie montage 2 en faisant pivoter vers le bas ledit bras articulé 4.

En écartant ledit bras articulé 4 de ladite partie montage 2 et en écartant également ladite partie support 3 (respectivement 3a, 3b) de ladite partie montage 2, il est possible de venir faire se loger la portion d'extrémité 12 du bras articulé 4 dans l'une des rainures 14, 15 de la partie support 3 (respectivement 3a, 3b). De telle sorte, l'angle d'inclinaison de la partie support 4 vis-à-vis de l'étagère ou du profilé de type porte étiquettes sur lequel le dispositif 1 objet de l'invention est monté peut être modifié.

Et il est en particulier possible de modifier l'inclinaison de la partie support 4 de visuels afin de contrecarrer l'inclinaison de tablettes inclinées. De telle sorte les visuels peuvent être disposés en position horizontale pour l'obtention d'un effet visuel satisfaisant malgré l'inclinaison des tablettes.

Selon un mode de réalisation préféré de l'invention, les rainures 14, 15 sont adaptées pour autoriser une inclinaison de 20° (la portion d'extrémité 12 étant alors logée dans la rainure 14) ou de 30° (la portion d'extrémité 12 étant alors logée dans la rainure 15) vers le haut de ladite partie support 3 (respectivement 3a, 3b) vis-à-vis de la partie montage 2 et donc vis-à-vis de la tablette sur laquelle le dispositif 1 objet de l'invention est monté. Ainsi lorsque la tablette sur laquelle le dispositif objet de l'invention est monté est inclinée par exemple de 20 vers le bas, il est possible de contrecarrer cette inclinaison en disposant le bras articulé dans la rainure correspondante à une inclinaison de 20 vers le haut de ladite partie support 3.

Il est de la sorte possible de faire prendre à la partie support 3 (respectivement 3a, 3b) différentes positions angulaires vis-à-vis du support sur lequel le dispositif objet de l'invention est monté. Et ces positions angulaires sont particulièrement stables du fait de la liaison solide de la portion d'extrémité 12 dans l'une des rainures 14, 15.

Bien entendu, le dispositif 1 objet de l'invention peut être utilisé pour que la partie support 3 (respectivement 3a, 3b) ne dispose d'aucune inclinaison vis-à-vis de la partie montage 2, ladite partie support 3 (respectivement 3a, 3b) n'étant pas alors écartée de la partie montage 2 et le bras articulé 4 étant alors replié, comme cela est le cas sur la figure 1 (respectivement 2, 3), entre lesdites partie montage 2 et support 3 (respectivement 3a, 3b).

Le dispositif objet de l'invention autorise de la sorte un repositionnement multiple de l'inclinaison de la partie support selon l'effet visuel désiré ou le type de porte étiquettes sur laquelle le dispositif 1 de l'invention est monté.

De plus, lorsque la partie support est inclinée vis-à-vis de la partie montage (la portion d'extrémité 12 du bras articulé 4 étant logée dans l'une des rainures 14, 15 de ladite partie support 3), il peut arriver que le dispositif objet de l'invention soit amené à être accidentellement déplacé (notamment par un consommateur) ce qui entraîne le bras articulé 4 à sortir de la rainure dans laquelle il était logée. De manière avantageuse, du fait notamment de la flexibilité des charnières 5, 6, le bras articulé 4 va alors venir se recourber sous la partie support 3 de telle sorte que ladite partie support 3 n'est plus inclinée vis-à-vis de la partie montage 2, le dispositif restant tout de même en état opérationnel.

Bien entendu, le nombre de rainures, leur disposition sur la surface interne 7 de ladite partie support 3 (respectivement 3a, 3b) ainsi que la longueur du bras articulé 4 peuvent varier selon le mode de réalisation de l'invention envisagé, en particulier selon les positions d'inclinaison désirées.

De manière avantageuse, la partie montage permet de monter le dispositif 1 objet de l'invention sur tout type de tablette du mobilier de points de ventes par l'intermédiaire d'un rail quelconque présent sur la face avant d'une tablette. Le dispositif objet de l'invention peut ainsi être par exemple monté directement sur la face avant d'une étagère d'un point de vente ou sur un profilé métallique solidaire d'une étagère ou encore sur une réglette porte étiquettes fixée notamment par emboîtage sur une étagère. Il est à noter que l'étiquetage pouvant être réalisé à l'aide d'une telle réglette porte étiquettes est de type papier ou électronique.

Les figures 1, 2 et 3 représentent un premier type de partie montage 2 et les figures 4 et 5 représentent respectivement un deuxième et un troisième type de partie montage 2a, 2b. Les figures 1, 2 et 3 illustrent le cas où le dispositif objet de l'invention est destiné à être monté via sa partie montage 2 à une tablette dont la face avant présente une portion d'extrémité destinée à être emboîtée dans la rainure 19 prévue à cet effet dans la partie montage 2. La figure 4 illustre le cas où le dispositif objet de l'invention est destiné à être monté via sa partie montage 2a à une tablette présentant sur sa face avant un profilé de type porte étiquettes constitué d'une rampe de montage comprenant essentiellement une portion de courbe bombée. La figure 5 illustre quant à elle le cas où le dispositif de l'invention est destiné à être monté via sa partie montage 2b à une tablette présentant sur sa face avant un profilé constitué principalement de deux rails destinés à être emboîtés dans les rainures 17, 18 prévues à cet effet dans la partie montage 2b.

Bien entendu, l'invention n'est pas limitée aux modes de réalisation particuliers qui viennent d'être décrits, mais s'étend à toute variante conforme à son esprit. En particulier, comme cela a été montré précédemment, l'invention n'est ni limitée par le type de tablette sur laquelle le dispositif est destiné à être monté ni par le type de visuels (et le mode d'accrochage correspondant par la partie support) utilisés pour l'habillage d'un point de vente.

## Revendications

1. Dispositif monobloc de présentation d'informations de type affichette de signalétique dans des points de vente comprenant une partie support (3) servant de pièce d'attache pour la fixation amovible d'affichettes, une partie montage (2) pour permettre le montage dudit dispositif (1) sur la face avant d'une étagère ou sur un profilé de type porte étiquettes monté sur la face avant d'une étagère d'un point de vente, la partie support (3) étant reliée à la partie montage (2) via une première charnière souple (5) de manière adaptée pour autoriser le pivotement vers le haut de ladite partie support (3) vis-à-vis de ladite partie montage (2),
ledit dispositif étant **caractérisé en ce qu'**il comprend en outre un bras articulé (4) reliée à ladite partie montage (2) via une seconde charnière souple (6) de manière adaptée pour autoriser le pivotement vers le bas dudit bras articulé (4) vis-à-vis de ladite partie montage (2) et permettre audit bras articulé (4) de venir maintenir la partie support (3) écartée de la partie montage (2) par pivotement en stabilisant de la sorte l'inclinaison de ladite partie support (3) vis-à-vis de ladite partie montage (2).

2. Dispositif selon la revendication 1, **caractérisé en ce que** la partie support (3) comporte du côté correspondant à la partie montage (2) au moins une rainure (14, 15) adaptée pour accueillir l'extrémité du bras articulé (4) du côté opposé à la charnière souple (6).

3. Dispositif selon la revendication 2, **caractérisé en ce que** ladite extrémité du bras articulé (4) est logée solidement dans ladite rainure (14, 15) pour maintenir efficacement ladite partie support (3) dans une position d'inclinaison donnée vis-à-vis de ladite partie montage (3).

4. Dispositif selon la revendication 3, **caractérisé en ce que** ladite extrémité du bras articulé (4) venant se loger dans ladite rainure (14, 15) est de section sensiblement cylindrique.

5. Dispositif selon l'une des revendications 2 à 4, **caractérisé en ce que** ladite rainure (14, 15) est disposée sur ladite partie support (3) de manière adaptée pour définir une position d'inclinaison donnée de ladite partie support (3) vis-à-vis de ladite partie montage (3).

6. Dispositif selon l'une des revendications 2 à 5, **caractérisé en ce que** l'inclinaison de ladite partie support (3) vis-à-vis de ladite partie montage (3) est modulable en délogeant l'extrémité du bras articulé (4) de la rainure dans laquelle elle est accueillie et en venant faire se loger ladite extrémité du bras articulé (4) dans une autre rainure (14, 15).

7. Dispositif selon l'une des revendications précédentes, **caractérisé en ce que** ladite partie support (3) n'est pas inclinée vis-à-vis de ladite partie montage (3) lorsque ledit bras articulé (4) est replié entre lesdites parties support (3) et montage (2) de sorte qu'il ne vient pas maintenir ladite partie support (3) dans une position où ladite partie support (3) est écartée de ladite partie montage (2).

8. Dispositif selon l'une des revendications précédentes, **caractérisé en ce que** au moins une des portions latérales dudit bras articulé dispose d'une sur largeur adaptée pour faciliter la manipulation dudit bras (4).

9. Dispositif selon l'une des revendications précédentes, **caractérisé en ce que** la partie support (3) comporte deux rainures (14, 15) adaptées pour que l'inclinaison de ladite partie support (3) vis-à-vis de ladite partie montage (2) puisse être maintenue respectivement à 20° ou 30°.

10. Dispositif selon l'une des revendications précédentes, **caractérisé en ce qu'**il est réalisé en matière plastique de type plastique polycarbonate.

11. Dispositif selon l'une des revendications précédentes, **caractérisé en ce que**, l'étagère sur laquelle ladite partie montage (2) est montée étant inclinée, l'inclinaison de ladite partie support (3) par rapport à ladite partie montage (2) est adaptée pour compenser l'inclinaison de ladite étagère.
